# EUROPÄISCHE PATENTSCHRIFT

(11) **EP 1 467 445 B1**
(45) Veröffentlichungstag und Bekanntmachung des Hinweises auf die Patenterteilung: **18.05.2011**
(21) Anmeldenummer: 04008399.0
(22) Anmeldetag: 07.04.2004
(51) Int. Cl.: H01R 25/00

(54) **Anordnung von Schalteinrichtungen**
System of switching devices
Système d'appareil de commutation

(30) Priorität: 11.04.2003 DE 10317276
(43) Veröffentlichungstag der Anmeldung: 13.10.2004
(73) Patentinhaber: E.G.O. ELEKTRO-GERÄTEBAU GmbH, D-75038 Oberderdingen (DE)
(72) Erfinder: Reimold, Günther, 75038 Oberderdingen (DE); Mannuss, Siegfried, 75447 Sternenfels (DE)
(74) Vertreter: Patentanwälte Ruff, Wilhelm, Beier, Dauster & Partner

(56) Entgegenhaltungen:
- EP-A- 0 518 307
- EP-A- 0 780 862
- EP-A- 0 860 846
- EP-A- 0 977 224
- US-A- 5 288 943
- US-A1- 2002 125 973

## Beschreibung

Die Erfindung betrifft eine Anordnung von mindestens zwei Schalteinrichtungen gemäß dem Oberbegriff des Anspruchs 1. Derartige Schalteinrichtungen sind insbesondere Geräteschalter für ein Haushaltsgerät, beispielsweise taktende Energieregler für ein Kochfeld.

Beispielsweise bei Kochfeldern mit vier Kochstellen sind dementsprechend vier Energieregler als Schalteinrichtungen vorgesehen. Sie können, wie beispielsweise aus der EP 977 224 A bekannt ist, nebeneinander hinter einer Frontblende montiert sein. An die Anschlüsse der Energieregler werden sogenannte Anschlussstecker befestigt, welche in der Regel mehrere Kontakte in einem Steckergehäuse vereinigen. Dabei bedeutet zum einen das Vorsehen der verschiedenen Stecker einen gewissen Aufwand. Des weiteren wird versucht, durch immer kleinere Schalteinrichtungen oder Kontaktabstände Platz zu sparen und den Aufwand zu minimieren. Hierbei stößt man jedoch an gewisse technische Grenzen.

EP-A-0860846 offenbart eine Anordnung von zwei Geräteschaltern für ein Haushaltsgerät, wobei jede Schatteinrichtung mehrere zu schaltende Kontakte aufweist, wobei die Kontakte mit getrennten und nach außen führenden Anschlüssen verbunden sind, wobei jeweils ein Anschluss jeder der beiden Schalteinrichtungen miteinander verbunden ist durch eine Verbindungsbrücke zwischen den Schalteinrichtungen, und wobei die Anschlüsse und die Verbindungsbrücke einteilig miteinander ausgeführt sind.

### Aufgabe und Lösung

Der Erfindung liegt die Aufgabe zugrunde, eine eingangs genannte Anordnung zu schaffen, mit der die Nachteile des Standes der Technik vermieden werden können, insbesondere die Anschlussmöglichkeiten für solche Anordnungen von Schaltgeräten zu verbessern.

Gelöst wird diese Aufgabe durch eine Anordnung mit den Merkmalen des Anspruchs 1. Vorteilhafte sowie bevorzugte Ausgestaltungen der Erfindung sind Gegenstand der weiteren Ansprüche und werden im folgenden näher erläutert. Der Wortlaut der Ansprüche wird durch ausdrückliche Bezugnahme zum Inhalt der Beschreibung gemacht.

Ein Anschluss einer Schalteinrichtung ist mit einem Anschluss einer oder der anderen Schalteinrichtung verbunden, und zwar mittels einer Verbindungsbrücke. Dies bedeutet, dass die Verbindungsbrücke von der einen Schalteinrichtung bzw. dem einen Anschluss zu der anderen Schalteinrichtung bzw. zu dem anderen Anschluss verläuft. Die beiden Anschlüsse sind einteilig mit der Verbindungsbrücke ausgeführt und bilden auch eine elektrisch leitfähige Verbindung. Dies ermöglicht es, beispielsweise nur einen Anschluss mit einer externen Steckerverbindung zu kontaktieren und damit auch gleichzeitig den anderen Anschluss. So wird der Anschlussaufwand reduziert, insbesondere bezüglich Steckerverbindungen.

Erfindungsgemäß ist eine Verbindungsbrücke in ihrem Verlauf abzubiegen. Derartige Biegungen, die sogar Absätze oder Schleifen bilden können, sind vorgesehen, um der Verbindungsbrücke einen bestimmten Verlauf zu geben bzw. sie an einer bestimmten Stelle zu positionieren. Dies ist insbesondere dann von Vorteil, wenn an einer Verbindungsbrücke ein Anschluss vorgesehen ist und dieser in ein bestimmtes Anschlussmuster passen soll.

In weiterer Ausgestaltung der Erfindung ist es möglich, jeweils mehrere Verbindungsbrücken zwischen den Schalteinrichtungen vorzusehen, wenn jeweils mehrere Anschlüsse vorhanden sind. Diese Anschlüsse können beispielsweise Masseanschlüsse oder Netzphasenanschlüsse sein.

Des weiteren ist es möglich, mit einer Verbindungsbrücke zwischen zwei Schalteinrichtungen auch mehrere Anschlüsse in jeweils einer Schalteinrichtung zu erreichen.

Die einteilige Verbindung zwischen Anschlüssen und Verbindungsbrücke sollte zum einen möglichst gut elektrisch leitend und vorteilhaft auch noch mechanisch stabil sein. Die Anschlüsse können dabei mit der Verbindungsbrücke eine Baueinheit bilden. Des weiteren ist es möglich, die Verbindungsbrücke mit ihren Anschlüssen einstückig auszubilden, also aus einem einzigen Materialstück auszuformen. Hierfür bietet sich beispielsweise ein Ausformen aus einer Metallplatine an, aus der Verbindungsbrücke und Anschlüsse entsprechend ausgestanzt oder per Laser herausgeschnitten werden können. Es kann auch insbesondere eine Metallplatine aus einem Metallband verwendet werden. Möglichkeiten der Massenfertigung, unter Umständen mit leichter Anpassung verschiedener Formen, können hier genutzt werden.

Die Verbindungsbrücke ist als eine besonders vorteilhafte Ausgestaltung bandförmig, wobei sie einen ausreichenden Leiterquerschnitt aufweist bei entsprechend großen elektrischen Leistungen. Sie verläuft vorteilhaft zwischen zwei benachbarten und einen gewissen Abstand aufweisenden Schalteinrichtungen. Dabei können die Anschlüsse in senkrechter Richtung von der Längsrichtung der Verbindungsbrücke abstehen. Für eine vorteilhafte Anschlussmöglichkeit der Schalteinrichtungen sollten die meisten, insbesondere sämtliche, Anschlüsse der Schalteinrichtungen in gleiche Richtung weisen. An parallele Anschlüsse kann mit einer einzigen Steckverbindung bzw. einer einzigen Bewegung für mehrere Steckverbindungen ein elektrischer Anschluss leicht hergestellt werden.

Des weiteren ist es möglich, von der Verbindungsbrücke selber in einem Bereich zwischen den Schalteinrichtungen einen Anschluss abstehen zu lassen. Dieser Anschluss sollte vorteilhaft auf dieselbe Art und Weise ausgebildet sein wie die anderen Anschlüsse, insbesondere als Steckanschlussfahne. Damit kann, beispielsweise für Netzanschlüsse, zusätzlicher Raum, nämlich zwischen den Schalteinrichtungen, für Steckanschlüsse verwendet werden. Dies ermöglicht beispielsweise eine weitere Verkleinerung des Raumes für die Schalteinrichtungen, von welchen die Anschlüsse abstehen.

Eine Verbindungsbrücke kann flexibel ausgebildet sein, wobei sie vorteilhaft in einer Bewegungsebene biegbar ist. Hierzu kann ein Streifen aus Flachmaterial verwendet werden, der eben diese Biegbarkeit in einer Bewegungsebene aufweist. Die Verbindungsbrücke kann aber auch zwar biegbar, jedoch im wesentlichen eigensteif ausgebildet sein. So kann sie eine stabile Baueinheit aus den Schalteinrichtungen bilden.

Es ist insbesondere bei mehreren Verbindungsbrücken zwischen zwei Schalteinrichtungen möglich, diese etwas gegeneinander zu bewegen. Sie sollten jedoch nicht gegeneinander verdrehbar sein, was beispielsweise bei Montage ein großer Vorteil ist. Bevorzugt verlaufen die Verbindungsbrücken zwischen nächstliegenden bzw. einander zugewandten Seiten der Schalteinrichtungen, also auf dem kürzesten Weg.

Des weiteren kann so bei stets gleichen Verbindungsbrücken durch S-förmiges Falten oder einen Absatz eine Verkürzung der Verbindungsbrücke stattfinden. So können fertige Anordnungen von Schalteinrichtungen auf unterschiedliche Abstände voneinander, und somit unterschiedliche Knebelabstände der Drehknebel zur Betätigung, eingestellt werden. Dies reduziert Werkzeugkosten und Lageraufwand.

Des weiteren ist es möglich, eine insbesondere metallische Verbindungsbrücke zumindest teilweise, insbesondere vollständig bis auf abstehende Anschlüsse, zu isolieren. Hierfür können Kunststoffummantelungen vorgesehen sein, welche auch nachträglich flüssig oder streichfähig aufgebracht werden können.

Eine Baueinheit aus Verbindungsbrücke mit Anschlüssen kann in ein Gehäuse der Schalteinrichtungen eingebaut werden. Dabei sollte die Baueinheit fest in den Schalteinrichtungen sitzen. Hierfür hat sich ein Einspritzen in ein Kunststoffgehäuse für die Schalteinrichtungen als vorteilhaft erwiesen. Des weiteren ist es möglich, dass eine Baueinheit nicht nur eine Verbindungsbrücke und zwei davon abstehende Anschlüsse aufweist, sondern mehrere Verbindungsbrücken mit mehreren davon abstehenden Anschlüssen. Diese können gemeinsam in Gehäuse von Schalteinrichtungen eingebaut werden, beispielsweise durch vorgenanntes Einspritzen. Anschließend können Stege zwischen den Verbindungsbrücken abgetrennt werden zur elektrischen Trennung und Vereinzelung. Die Stege können beispielsweise bei den fertigen Gehäusen der Schalteinrichtungen durchgestanzt werden, insbesondere durch das Material der Gehäuse selber hindurch. So ist beispielsweise bei verschiedenen Grundausführungen von Schalteinrichtungen ein Konfigurieren durch unterschiedliches Durchstanzen und somit Trennen von Verbindungsbrücken oder Anschlüssen möglich.

Bevorzugt werden solche Schalteinrichtungen verwendet, die eine einzige Betätigungseinrichtung für sämtliche Kontakte aufweisen. Die Betätigungsbewegung kann jeweils die gleiche sein, beispielsweise ein Drehen. Allerdings wird dabei in unterschiedlichen Drehstellungen jeweils ein unterschiedlicher Kontakt geschlossen.

Diese und weitere Merkmale gehen außer aus den Ansprüchen auch aus der Beschreibung und der Zeichnung hervor.

Ein Ausführungsbeispiel der Erfindung ist in der Zeichnung dargestellt und wird im folgenden näher erläutert. Dabei zeigt Fig. 1 eine schematische Ansicht einer Anordnung bzw. eines Aufbaus von zwei Geräteschaltern mit Verbindungsbrücken dazwischen.

### Detaillierte Beschreibung des Ausführungsbeispiels

In Fig. 1 ist eine Anordnung 11 gemäß der Erfindung dargestellt. Zwei Geräteschalter 12a und 12b sind in Ansicht von unten dargestellt. Sie weisen jeweils ein Gehäuse 14a und 14b auf. Von diesen Gehäusen 14 sind jeweils die Bodenunterseiten 15a und 15b zu sehen.

Zur Veranschaulichung der dargestellten Geräteschalter 12 sind die Steuerwalzen 17a und 17b dargestellt, welche im Inneren der Geräteschalter 12 verlaufen. Auf den Steuerwalzen 17 sind auf bekannte Art und Weise Nockenscheiben 18 angeordnet. Mit diesen können Schaltvorgänge zwischen Kontakten der Geräteschalter 12 ausgelöst werden. Dies ist beispielsweise aus der EP 977 224 A bekannt.

Die nicht dargestellten Kontakte im Inneren der Geräteschalter 12 sind auf bekannte Art und Weise an Steckanschlussfahnen 20 verbunden bzw. daran befestigt. Die Steckanschlussfahnen 20 stehen jeweils über die Bodenunterseiten 15a und 15a über und ragen in Fig. 1 aus der Zeichenebene heraus. Wie zu erkennen, sind sämtliche Steckanschlussfahnen 20 parallel zueinander. Insbesondere sind sie in einem bestimmten Rastermaß angeordnet. Dies ermöglicht vorgegebene Abstände oder Anschlussschemata der Geräteschalter.

Zwischen den beiden Geräteschaltern 12a und 12b verlaufen vier Verbindungsbrücken 22. Damit können jeweils Kontakte und/oder Steckanschlussfahnen 20 der Geräteschalter verbunden werden. So verbindet beispielsweise die Verbindungsbrücke 22 ganz links das jeweils ganz links angeordnete Paar von Steckanschlussfahnen 20, welche in Fig. 1 links oben am Geräteschalter 12a und links unten am Geräteschalter 12b sitzt. Die Verbindungsbrücken können allgemein entweder parallel oder senkrecht zur Zeichenebene flach sein.

Während drei der Verbindungsbrücken 22 geradlinig verlaufen, weist die zweite Verbindungsbrücke von links jeweils Abbiegungen 24 auf. Diese Abbiegungen 24 sind derart ausgebildet, dass eine an sich längere Verbindungsbrücke 22 auf kürzen Abstand ausgelegt ist.

Des weiteren sind die Abbiegungen 24 an beiden Seiten einer Steckanschlussfahne 26 angeordnet, welche an der Verbindungsbrücke 22 sitzt. Dazu kann die Steckanschlussfahne 26 entweder einstückig mit der Verbindungsbrücke ausgebildet sein, beispielsweise aus einer einzigen Metallplatine heraus. Alternativ kann sie mit der Verbindungsbrücke 22 verbunden werden, beispielsweise durch Punktschweißen. Auffällig und von Bedeutung ist, dass die Steckanschlussfahne 26 zum einen in die gleiche Richtung weist wie die übrigen Steckanschlussfahnen 20. So kann mit einer einzigen Bewegungsrichtung für die Steckverbindungen ein Anschluss hergestellt werden. Des weiteren verläuft die Steckanschlussfahne 26 parallel zu den übrigen Steckanschlussfahnen 20.

Die Steckanschlussfahne 26 bzw. die diese tragende Verbindungsbrücke 22 kann beispielsweise ein Masseanschluss sein für die Geräteschalter 12a und 12b. Des weiteren könnte sie zum Abgriff eines Schaltsignals dienen, welches gleichzeitig oder abhängig von den Geräteschaltern ausgelöst werden kann.

Die Steckanschlussfahnen 20 können, unter Umständen mit daran befestigten Verbindungsbrücken 22, durch Einspritzen in die Gehäuse 14 bzw. Bodenunterseite 15 in sogenannter Insert-Technik eingebaut werden. Dabei können durch Verwendung von Platinen mit abgebogenen Abschnitten oder dergleichen, wie sie beispielsweise aus der EP 977 224 A bekannt sind, mehrere oder sämtliche Steckanschlussfahnen 20 auf einer Seite der Steuerwalze 17 eines Geräteschalters 12 miteinander verbunden sein. Dies kann beispielsweise ein zentraler Anschluss sein.

## Patentansprüche

1. Anordnung (11) von mindestens zwei Schalteinrichtungen, insbesondere Geräteschaltern (12) für ein Haushaltsgerät, wobei jede Schalteinrichtung ein Gehäuse (14a; 14b) und mehrere zu schaltende Kontakte aufweist, wobei die Kontakte mit getrennten und nach außen führenden Anschlüssen (20) verbunden sind, wobei jeweils ein Anschluss (20) jeder der mindestens zwei Schalteinrichtungen miteinander verbunden ist durch eine Verbindungsbrücke (22) zwischen den Schalteinrichtungen, und wobei die Anschlüsse (20) und die Verbindungsbrücke (22) einteilig miteinander ausgeführt sind, wobei die Verbindungsbrücke (22) abgebogen ist und in ihrem Verlauf Biegungen (24) oder Schleifen aufweist zur Veränderung oder Reduzierung ihrer Länge bzw. des Abstandes zwischen den Gehäusen (14a; 14b) der Schalteinrichtungen (12).

2. Anordnung nach Anspruch 1, **dadurch gekennzeichnet, dass** die Verbindungsbrücke (22) mit den beiden Anschlüssen (20) einstücklg ausgebildet ist, vorzugsweise aus derselben Metallplatine ausgeformt ist.

3. Anordnung nach Anspruch 1 oder 2, **dadurch gekennzeichnet, dass** die Verbindungsbrücke (22) bandförmig ist, wobei vorzugsweise ihr Verlauf im wesentlichen senkrecht zu der Längsrichtung der Anschlüsse (20) ist.

4. Anordnung nach einem der vorhergehenden Ansprüche, **dadurch gekennzeichnet, dass** sämtliche Anschlüsse (20) der Schalteinrichtungen (12), insbesondere auch ein von der Verbindungsbrücke (22) abstehender Anschluss, in die gleiche Richtung weisen und/oder parallel zueinander sind.

5. Anordnung nach einem der vorhergehenden Ansprüche, **dadurch gekennzeichnet, dass** die Verbindungsbrücke (22) flexibel ist in zumindest einer Bewegungsebene, wobei vorzugsweise die Verbindungsbrücke (22) ein Flachmaterial ist und elastisch biegbar ist in einer Ebene senkrecht zu ihrer Flachheit.

6. Anordnung nach einem der vorhergehenden Ansprüche, **dadurch gekennzeichnet, dass** die Verbindungsbrücke (22) in einem Bereich (24) in etwa S-förmig gefaltet ist, insbesondere zusammengedrückt ist, und derart abgebogen ist, dass sie einen insgesamt in etwa geraden Verlauf aufweist.

7. Anordnung nach einem der vorhergehenden Ansprüche, **dadurch gekennzeichnet, dass** die Verbindungsbrücke (22) zumindest teilweise nach außen isoliert ist, insbesondere durch eine Kunststoffummantelung.

8. Anordnung nach einem der vorhergehenden Ansprüche, **dadurch gekennzeichnet, dass** von der Verbindungsbrücke (22) zwischen den beiden Schalteinrichtungen (12) ein Anschluss (26) abgeht, insbesondere ein gleichartiger Anschluss wie die anderen Anschlüsse (20) an der Verbindungsbrücke (22) in den Schalteinrichtungen (12).

9. Anordnung nach einem der vorhergehenden Ansprüche, **dadurch gekennzeichnet, dass** die Anschlüsse Steckanschlussfahnen (20, 26) sind.

10. Anordnung nach einem der vorhergehenden Ansprüche, **dadurch gekennzeichnet, dass** die Anschlüsse (20, 26) und zumindest ein Teil der Verbindungsbrücke (12) fest in einem Gehäuse (14) der Schalteinrichtungen (12) angeordnet oder gelagert sind, vorzugsweise in ein Kunststoffgehäuse eingespritzt sind.

11. Anordnung nach Anspruch 10, **dadurch gekennzeichnet, dass** die Verbindungsbrücke (22) aus einem Teil einer Metallplatine besteht, von welcher andere Verbindungen innerhalb eines Gehäuses (14) der Schalteinrichtungen (12) verlaufen, wobei die Verbindungsbrücke (22) von den übrigen Verbindungen durch Durchtrennen getrennt ist, insbesondere Durchstanzen durch ein Gehäuse (14) der Schalteinrichtungen (12).

12. Anordnung nach einem der vorhergehenden Ansprüche, **dadurch gekennzeichnet, dass** die Schalteinrichtungen (12) eine Betätigungseinrichtung (17, 18) für die Kontakte aufweisen, wobei die Betätigungseinrichtung durch eine einzige Betätigungsbewegung betätigbar ist und insbesondere die Schalteinrichtungen (12) ähnlich ausgebildet sind.

13. Anordnung nach einem der vorhergehenden Ansprüche, **dadurch gekennzeichnet, dass** die Schalteinrichtungen (12) genau parallel nebeneinander angeordnet sind und die Verbindungsbrücke (22) in dieser Richtung verläuft.

## Claims

1. System (11) of at least two switching devices, in particular appliance switches (12) for a domestic appliance, where each switching device has a housing (14a; 14b) and a plurality of contacts to be operated, where the contacts are connected to separate terminals (20) leading to the outside, where the terminals (20) of each of the at least two switching devices are connected to one another by a connecting bridge (22) between the switching devices, where the terminals (20) and the connecting bridge (22) are designed in one piece with each other, and where the connecting bridge (22) is bent and has along its course bends (24) or loops for altering or reducing its length and the distance between the housings (14a; 14b) of the switching devices (12).

2. System according to Claim 1, **characterized in that** the connecting bridge (22) is designed in one piece with the two terminals (20), preferably from the same metal plate.

3. System according to Claim 1 or 2, **characterized in that** the connecting bridge (22) is strip-like, preferably running substantially vertical to the longitudinal direction of the terminals (20).

4. System according to one of the preceding claims, **characterized in that** all terminals (20) of the switching devices (12), in particular also a terminal projecting from the connecting bridge (22), face in the same direction and/or are parallel to one another.

5. System according to one of the preceding claims, **characterized in that** the connecting bridge (22) is flexible in at least one movement plane, the connecting bridge (22) being preferably a flat material and elastically bendable in a plane vertical to its flat side.

6. System according to one of the preceding claims, **characterized in that** the connecting bridge (22) is folded in one area (24) into an approximate S shape, in particular pressed together and bent such that it runs approximately straight overall.

7. System according to one of the preceding claims, **characterized in that** the connecting bridge (22) is at least partially insulated from the outside, in particular by a plastic sheathing.

8. System according to one of the preceding claims, **characterized in that** a terminal (26) protrudes from the connecting bridge (22) between the two switching devices (12), in particular a terminal similarly designed to the other terminals (20) on the connecting bridge (22) in the switching devices (12).

9. System according to one of the preceding claims, **characterized in that** the terminals are plug-in terminal lugs (20, 26).

10. System according to one of the preceding claims, **characterized in that** the terminals (20, 26) and at least part of the connecting bridge (22) are permanently arranged or mounted inside a housing (14) of the switching devices (12), preferably injection-moulded into a plastic housing.

11. System according to Claim 10, **characterized in that** the connecting bridge (22) consists of a part of a metal plate from which other connections run inside a housing (14) of the switching devices (12), the connecting bridge (22) being separated from the other connections by cutting through, in particular by punching through a housing (14) of the switching devices (12).

12. System according to one of the preceding claims, **characterized in that** the switching devices (12) have an actuating device (17, 18) for the contacts, the actuating device being actuatable by a single actuation movement and in particular the switching devices (12) being similarly designed.

13. System according to one of the preceding claims, **characterized in that** the switching devices (12) are arranged precisely parallel to one another and the connecting bridge (22) runs in this direction.

## Revendications

1. Système (11) d'au moins deux dispositifs de commutation, en particulier d'interrupteurs pour appareil (12) pour un appareil ménager, sachant que chaque dispositif de commutation présente un boîtier (14a ; 14b) et plusieurs contacts à commuter, que les contacts sont reliés à des connexions (20) séparées et menant vers l'extérieur, que respectivement une connexion (20) de chacun des au moins deux dispositifs de commutation est reliée à l'autre par un pont de connexion (22) entre les dispositifs de commutation, que les connexions (20) et les ponts de connexion (22) sont conçus ensemble en une seule pièce, et que le pont de connexion (22) est courbé et présente sur son tracé des courbes (24) et des boucles servant à modifier ou à réduire sa longueur ou la distance entre les boîtiers (14a, 14b) des dispositifs de commutation (12).

2. Système selon la revendication 1, **caractérisé en ce que** le pont de connexion (22) est conçu en une seule pièce avec les deux connexions (20), de préférence formé à partir de la même plaquette métallique.

3. Système selon la revendication 1 ou 2, **caractérisé en ce que** le pont de connexion (22) présente la forme d'une bande, sachant que son tracé est de préférence essentiellement perpendiculaire à la direction longitudinale des connexions (20).

4. Système selon l'une des revendications précédentes, **caractérisé en ce que** toutes les connexions (20) des dispositifs de commutation (12), en particulier également une connexion partant du pont de connexion (22) sont dirigées dans la même direction et/ou sont parallèles les unes par rapport aux autres.

5. Système selon l'une des revendications précédentes, **caractérisé en ce que** le pont de connexion (22) est flexible dans au moins un plan de déplacement, sachant que le pont de connexion (22) est de préférence un matériau plat et est élastiquement flexible dans un plan perpendiculaire à sa planéité.

6. Système selon l'une des revendications précédentes, **caractérisé en ce que** le pont de connexion (22) est, dans une zone (24), plié approximativement en forme de S, en particulier comprimé, et courbé de telle manière qu'il présente dans l'ensemble un tracé approximativement rectiligne.

7. Système selon l'une des revendications précédentes, **caractérisé en ce que** le pont de connexion (22) est au moins en partie isolé vers l'extérieur, en particulier par une enveloppe en plastique.

8. Système selon l'une des revendications précédentes, **caractérisé en ce qu'**une connexion (26) part du pont de connexion (22) entre les deux dispositifs de commutation (12), en particulier une connexion de même type que les autres connexions (20) sur le pont de connexion (22) dans les dispositifs de commutation (12).

9. Système selon l'une des revendications précédentes, **caractérisé en ce que** les connexions sont des barrettes de connecteur enfichables (20, 26).

10. Système selon l'une des revendications précédentes, **caractérisé en ce que** les connexions (20, 26) et au moins une partie du pont de connexion (12) sont disposées ou logées de manière fixe dans un boîtier (14) des dispositifs de commutation (12), de préférence injectées dans un boîtier en plastique.

11. Système selon la revendication 10, **caractérisé en ce que** le pont de connexion (22) est composé d'une partie d'une plaquette métallique, à partir de laquelle s'étendent d'autres liaisons dans un boîtier (14) des dispositifs de commutation (12), sachant que le pont de connexion (22) est séparé des autres liaisons par sectionnement, en particulier par découpage à travers un boîtier (14) des dispositifs de commutation (12).

12. Système selon l'une des revendications précédentes, **caractérisé en ce que** les dispositifs de commutation (12) présentent un dispositif d'actionnement (17, 18) pour les contacts, sachant que le dispositif d'actionnement peut être actionné par un seul mouvement d'actionnement et que les dispositifs de commutation (12) sont en particulier conçus de manière similaire.

13. Système selon l'une des revendications précédentes, **caractérisé en ce que** les dispositifs de commutation (12) sont disposés exactement parallèlement les uns à côté des autres et que le pont de connexion (22) s'étend dans cette direction.
